# EUROPÄISCHE PATENTANMELDUNG

(11) **EP 0 745 826 A1**
(43) Veröffentlichungstag der Anmeldung: **04.12.1996**
(21) Anmeldenummer: 95119349.9
(22) Anmeldetag: 08.12.1995
(51) Int. Cl.: F41A 17/16

(54) **Verfahren und Vorrichtung zur Munitionszuführung bei Revolverkanonen**

(30) Priorität: 30.05.1995 CH 1587/95
(71) Anmelder: Oerlikon-Contraves Pyrotec AG, 8050 Zürich (CH)
(72) Erfinder: Müller, Kurt, CH-8046 Zürich (CH)

(57) **Zusammenfassung**

Mit diesem Verfahren kann die Erwärmung der Trommel derart begrenzt werden dass Beeinträchtigungen der Kanonenfunktionen und Selbstzünder vermieden werden. Zu diesem Zweck wird bei Überschreiten einer bestimmten Temperatur der Trommel (**6**) und vor der Beendigung eines Feuerstosses eine Kupplung geöffnet, wodurch ein erstes und zweites drehbares Förderglied (**10, 12**) von einem mit der Trommel (**6**) fest verbundenen Ladestern (**14**) abgekoppelt wird und zum Stillstand kommt. Die auf den Fördergliedern (**10, 12**) befindlichen, von einem externen Magazin (**1**) zugeführten Patronen (**5**) können dadurch nicht mehr dem Ladestern (**14**) übergeben werden. Nach dem Abkoppeln des ersten und zweiten Fördergliedes (**10, 12**) werden die in der Trommel (**6**) befindlichen Patronen (**5**) verschossen worauf die Trommel (**6**) still steht und der Schiessbetrieb unterbrochen wird. Nach Abkühlung der Trommel (**6**) und Unterschreiten der bestimmten Temperatur bzw. vor Einleitung eines neuen Feuerstosses wird die Kupplung wieder eingerückt und die Trommel (**6**) sowie das erste und zweite Förderglied (**10, 12**) durch eine separate Durchladevorrichtung wieder in Drehung versetzt, wobei die Trommel (**6**) geladen und die separate Durchladevorrichtung wieder abgeschaltet wird, wenn die erste Patrone (**5**) eine Zündposition erreicht hat.

## Beschreibung

Die Erfindung betrifft ein Verfahren und eine Vorrichtung zur Munitionszuführung bei Revolverkanonen, wobei ein erstes Förderglied von einem externen Magazin Patronen übernimmt und auf ein zweites Förderglied transportiert, welches die Patronen einem mit einer Trommel der Revolverkanone fest verbundenem Ladestern übergibt, bei dessen Drehung die Patronen in Patronenlager der Trommel eingeschoben werden, und wobei die beim Schiessbetrieb durch Explosionsdruck erzeugte Drehung der Trommel über eine Kupplung auf das erste und zweite Förderglied übertragen wird.

Bei Revolverkanonen wie beispielsweise aus den Druckschriften **OC 2058e 94** und **OC 2059e 94** der Firma Oelikon-Contraves, Zürich, bekannt, bei welchen Verfahren bzw. Vorrichtungen zur Munitionszuführung gemäss Oberbegriff angewendet werden können, wird im allgemeinen die beim Schiessen erwärmte Revolvertrommel durch die Umgebungsluft gekühlt.

Bei längeren Feuerstössen und schneller Geschossfolge kann sich hierbei der Bereich der Trommel, in welchem das Geschoss im Patronenlager geführt wird, sehr stark erhitzen. Dadurch kann es bei Weiterleitung der Wärme in denjenigen Bereich der Trommel, in dem die Hülse im Patronenlager geführt wird zu einem kritischen Zustand kommen, so dass Sicherheits- und Zuverlässigkeitsprobleme wie z. B. Überdruckschüsse, Zündversager, Cook OFF usw. auftreten können. Auch kann es zu Selbstzündern kommen, wenn sich nach längeren Dauerfeuern noch Patronen in der heissen Trommel befinden.

Der Erfindung liegt die Aufgabe zugrunde ein Verfahren und eine Vorrichtung der eingangs genannten Art derart zu verbessern, dass zwecks Vermeidung vorstehend erwähnter Nachteile sich bei zu hoher Trommeltemperatur keine Munition in der Trommel befindet.

Diese Aufgabe wird durch die in den Patentansprüchen **1** bis **4** angegebene Erfindung gelöst. Hierbei wird bei Überschreiten einer bestimmten Temperatur der Trommel eine Kupplung geöffnet, wodurch ein erstes und zweites drehbares Förderglied von einem mit der Trommel fest verbundenen Ladestern abgekoppelt wird und zum Stillstand kommt. Die auf den Fördergliedern befindlichen, von einem externen Magazin zugeführten Patronen können dadurch nicht mehr dem Ladestern übergeben werden. Nach dem Abkoppeln des ersten und zweiten Fördergliedes werden die in der Trommel befindlichen Patronen verschossen, worauf die Trommel still steht und der Schiessbetrieb unterbrochen wird. Beim folgenden Feuerstoss wird die Kupplung wieder eingerückt. Danach wird die Trommel sowie das erste und zweite Förderglied durch eine separate Durchladevorrichtung wieder in Drehung versetzt, wobei die Trommel geladen und die separate Durchladevorrichtung wieder abgeschaltet wird, wenn die erste Patrone die Zündposition erreicht hat und der Feuerstoss beginnt.

Gemäss einer zweiten Ausführung wird bei Überschreiten der bestimmten Temperatur eine Weiche gestellt, so dass die im externen Magazin befindlichen Patronen am ersten Förderglied vorbei transportiert werden und im Magazin verbleiben. Danach werden die auf dem ersten und zweiten Förderglied und in der Trommel befindlichen Patronen verschossen und nach Stillstand der Trommel die Kupplung geöffnet, so dass die Trommel von den Fördergliedern abgekoppelt wird. Dann werden die am ersten Förderglied vorbei transportierten Patronen des externen Magazins wieder zurückgefördert.

Danach wird die Weiche zurückgestellt und Patronen auf das erste und zweite Förderglied transportiert. Wenn die erste Patrone die Position der Abtasteinrichtung erreicht hat, wird die Kupplung wieder eingerückt. Beim folgenden Feuerstoss wird die Trommel sowie das erste und zweite Förderglied durch die separate Durchladevorrichtung in Drehung versetzt, wobei die Trommel geladen und die separate Durchladevorrichtung wieder abgeschaltet wird, wenn die erste Patrone die Zündposition erreicht hat, und der Feuerstoss beginnt.

Die mit der Erfindung erzielten Vorteile liegen insbesondere darin, dass die vorgeschlagenen Lösungen kostengünstiger als beispielsweise eine mit Kühlflüssigkeit arbeitende Kühlvorrichtung sind. Mit den erfindungsgemässen Verfahren werden die Beeinträchtigung der Kanonenfunktionen und festigkeitsmässige Probleme vermieden sowie der Spannungsverlauf in der Trommel verbessert. Weitere Vorteile sind in den geringen Herstellungskosten sowie im kleinen Änderungsaufwand an bestehenden Kanonen zu sehen. Ausserdem werden Selbstzünder vermieden, wodurch die Sicherheit erhöht wird. Da sich nach dem Schiessen keine Patronen in der Trommel befinden ist auch Sicherheit bei der Wartung gewährleistet.

Im folgenden wird die Erfindung anhand zweier Ausführungsbeispiele im Zusammenhang mit der Zeichnung näher erläutert. Es zeigen:
- **Fig.1**: einen Teilquerschnitt einer ersten Ausführung einer Vorrichtung zur Munitionszuführung,
- **Fig. 2**: einen Teilquerschnitt einer zweiten Ausführung der Vorrichtung,
- **Fig. 3a**: perspektivische Darstellungen eines Teiles der
- **b**: Vorrichtung gemäss **Fig.1** und **2** mit einer in eine
- **c**: erste Stellung (**Fig. 3a**), in eine zweite Stellung (**Fig. 3b**) und in eine dritte Stellung (**Fig. 3c**) geschalteten Kupplung,
- **Fig. 4a, b**: Teilquerschnitte der ersten Ausführung der
- **c, d**: Vorrichtung während verschiedener Schritte des Verfahrensablaufes, und
- **Fig. 5a, b**: Teilquerschnitte der zweiten Ausführung der
- **c, d**: Vorrichtung während verschiedener Schritte des Verfahrensablaufes.

In der **Fig. 1** ist mit **1** ein externes Magazin bezeichnet, das eine in einem Gehäuse **2** angeordnete, umlaufende Förderkette **3** aufweist. An der Förderkette **3** sind Becher **4** vorgesehen, in welchen Patronen **5** während des Transportes zu einer Trommel **6** einer Revolverkanone gehalten werden. An einer der Trommel **6** zugewandten Umlenkstelle der Förderkette **3** sind auf einer gemeinsamen drehbaren Achse **7** sitzende sternförmige Umlenkräder **8** und sternförmige Übergaberäder **9** angeordnet, wobei die Umlenkräder **8** mit der Förderkette **3** im Eingriff sind. Ein im Bereich der Umlenkräder **8** vorgesehenes erstes Förderglied **10** übernimmt von der Förderkette **3** bzw. den Übergaberädern **9** Patronen **5**, wobei die Patronen **5** entlang einer kreisbogenförmigen Führungsfläche **11** von den Übergaberädern **8** weg auf ein zweites Förderglied **12** transportiert werden. Das erste Förderglied **10** besteht aus zwei auf einer gemeinsamen drehbaren Achse **13** angeordneten dreizackigen Sternen, deren Lücken der Querschnittsform der Patronen **5** angepasst sind. Das zweite Förderglied **12** ist ebenfalls drehbar angeordnet und weist eine Führungsfläche für die Aufnahme jeweils einer Patrone **5** auf. Mit **14** ist ein koaxial zur Trommel verlaufender, an dieser befestigter Ladestern bezeichnet, welchem das zweite Förderglied **12** die Patronen **5** übergibt. Eine oberhalb einer auf dem zweiten Förderglied **12** befindlichen Patrone **5** angeordnete Abtasteinrichtung **15**, beispielsweise in Form einer Lichtschranke, kontrolliert die Position der ersten Patrone **5**.

In der **Fig. 2** ist mit **20** eine aus der europäischen Patentschrift **0 184 008** bekannte Weiche bezeichnet, die zwei Umlenksegmente **21**, **22** aufweist, und die zwischen den Umlenkrädern **8** und dem ersten Förderglied **10** angeordnet ist. Die Umlenksegmente **21**, **22** können in Längsrichtung der Patronen **5** gegeneinander verschoben werden, so dass entweder bei Wirksamkeit des ersten Umlenksegmentes **21** die Patronen **5** dem ersten Förderglied **10** übergeben werden oder bei Wirksamkeit des zweiten Umlenksegmentes **22** auf der Förderkette **3** verbleiben. Wie nicht weiter dargestellt und beschrieben, kann die Weiche **20** temperaturabhängig betätigt werden, zu welchem Zweck ein Temperaturfühler zur Messung der Trommeltemperatur vorgesehen ist, der beispielsweise über einen Verstärker elektrisch mit einem auf die Umlenksegmente **21**, **22** wirkenden Stellglied verbunden ist.

Gemäss den **Fig. 3a, b** und **c** kann eine koaxial zum Ladestern **14** angeordnete Kupplung **30** in drei Stellungen geschaltet werden. Die Kupplung **30** besteht aus einer ersten, drehfest mit dem Ladestern **14** verbundenen Kupplungsscheibe **31**, die axial verschiebbar ist, und einer zweiten, axial nicht verschiebbaren, mit einer Verzahnung versehenen Kupplungsscheibe **32**. In einer ersten Stellung (**Fig. 3a**) sind die erste und zweite Kupplungsscheibe **31**, **32** miteinander im Eingriff, wobei die Drehbewegung der Trommel **6** bzw. des Ladesterns **14** über Zahnräder **33**, **34** und **35** auf das erste und zweite Förderglied **10**, **12** übertragen wird. In einer zweiten Stellung (**Fig. 3b**) sind die erste und zweite Kupplungsscheibe **31**, **32** nicht im Eingriff, so dass zwischen dem Ladestern **14** und den Fördergliedern **10**, **12** keine Bewegungsübertragung stattfindet. In einer dritten Stellung (**Fig. 3c**) ist die zweite Kupplungsscheibe **32** mit einem Schalthebel **36** im Eingriff, so dass die Förderglieder **10**, **12** blockiert sind und z. B. Patronen **5** gefahrlos aus der Trommel **6** entfernt werden können. Der Temperaturfühler zur Messung der Trommeltemperatur meledet der Steuerung bei Überschreiten der kritischen Temperatur, dass der Feuerstoss durch Betätigen der Kupplung unterbrochen werden muss. Wie nicht weiter dargestellt und beschrieben, kann die Kupplung **30** temperaturabhängig betätigt werden, zu welchem Zweck ein Temperaturfühler zur Messung der Trommeltemperatur vorgesehen ist, der beispielsweise über einen Verstärker elektrisch mit einem auf den Schalthebel **36** wirkenden Stellglied verbunden ist.

Die vorstehend beschriebene Vorrichtung gemäss erster und zweiter Ausführung arbeitet wie folgt:
Wenn bei einem Ladevorgang (Kupplung in Stellung **Fig. 3b**) eine erste Patrone **5** aus dem externen Magazin **1** auf das zweite Förderglied **12** gelangt, wird ein Signal der Abtasteinrichtung **15** ausgelöst. Danach wird eine separate nicht weiter beschriebene Durchladevorrichtung eingeschaltet und bei in der ersten Stellung (**Fig. 3a**) befindlichen Kupplung **30** der Ladestern **14** und die Förderglieder **10**, **12** in Drehbewegung versetzt (**Fig. 4a**). Hierbei wird jeweils die auf dem zweiten Förderglied **12** befindliche Patrone **5** dem Ladestern **14** übergeben und danach beim Weiterdrehen mittels eines nicht weiter dargestellten Patronenschiebers in ein Patronenlager der Trommel **6** eingeschoben. Bei einer Trommel **6** mit z.B. vier Patronenlagern ist die Vorrichtung so konzipiert, dass dem Ladestern **14** drei Patronen **5** übergeben und in die Patronenlager der Trommel **6** eingeschoben werden, wobei die erste Patrone **5** eine Zündposition **16** erreicht. (**Fig. 4b**). Die Patronen **5** werden nun nacheinander gezündet, wobei die Trommel **6**, der Ladestern **14** und die beiden Förderglieder **10**, **12** durch den Explosionsdruck angetrieben und weitere Patronen **5** aus dem externen Magazin **1** gefördert werden.

Bei Überschreiten einer bestimmten Temperatur der Trommel **6** wird gemäss der ersten Ausführung der Vorrichtung die Kupplung **30** in die Stellung **Fig. 3c** geschaltet, so dass das erste und zweite Förderglied **10**, **12** vom Ladestern **14** abgekoppelt und blockiert wird und diesem keine Patronen **5** mehr übergeben werden (**Fig. 4c**). Nachdem die in der Trommel befindlichen Patronen **5** verschossen sind, steht die Trommel **6** still (**Fig. 4d**). Beim folgenden Feuerstoss wird die Kupplung **30** wieder in die erste Stellung geschaltet und wie anhand der **Fig. 4a** und **4b** vorstehend bereits geschildert ein neuer Ladevorgang durchgeführt. Wenn die erste Patrone **5** die Zündposition erreicht hat, beginnt der Feuerstoss.

Die Vorrichtung gemäss der zweiten Ausführung arbeitet bei einem Ladevorgang und dem anschliessenden Schiessen gleich wie die Vorrichtung gemäss der ersten Ausführung. Bei Feuerunterbruch nach Überschreiten der bestimmten Temperatur der Trommel **6** wird jedoch die Weiche **20** verstellt, so dass im externen Magazin 1 befindliche Patronen **5** entlang des zweiten Umlenksegmentes **22** am ersten Förderglied **10** vorbei transportiert werden und auf der Förderkette **3** verbleiben (**Fig. 5a, 5b**). Danach werden die auf dem ersten und zweiten Förderglied **10**, **12** und in der Trommel **6** befindlichen Patronen **5** verschossen, worauf die Trommel stillsteht (**Fig. 5b**). Sodann wird die Kupplung **30** in die zweite Stellung geschaltet, so dass die Trommel **6** bzw. der Ladestern **14** vom ersten und zweiten Förderglied **10**, **12** abgekoppelt wird. Dann werden die am ersten Förderglied **10** vorbei transportierten Patronen **5** des externen Magazines **1** entlang des zweiten Umlenksegmentes **22** wieder zurück gefördert (**Fig. 5b**). Danach wird die Weiche **20** wieder zurückgestellt (**Fig. 5c**), so dass die Patronen **5** entlang des ersten Umlenksegmentes **21** und der Führungsfläche **11** auf das erste und zweite Förderglied **10**, **12** in die Positinon der Abtasteinrichtung **15** gelangen (**Fig. 5d**).

Während die zweite Ausführung insbesondere für Vorrichtungen mit kurzen Förderketten **3** geeignet ist, kann die erste Ausführung bei langen Förderketten **3**, deren Kettenglieder ein ausreichendes Spiel aufweisen, angewendet werden. In diesem Fall kann die Förderkette **3** bei Blockierung der Umlenkräder **8** bis zum Leerschiessen der Trommel **6** noch weiter bewegt werden.

### Bezugszeichenliste

- 1: Externes Magazin
- 2: Gehäuse
- 3: Förderkette
- 4: Becher
- 5: Patronen
- 6: Trommel
- 7: Achse
- 8: Umlenkräder
- 9: Übergaberäder
- 10: Erstes Förderglied
- 11: Führungsfläche
- 12: Zweites Förderglied
- 13: Achse
- 14: Ladestern
- 15: Abtasteinrichtung
- 16: Zündposition
- 20: Weiche
- 21: Erstes Umlenksegment
- 22: Zweites Umlenksegment
- 30: Kupplung
- 31: Erste Kupplungsscheibe
- 32: Zweite Kupplungsscheibe
- 33: Zahnrad
- 34: Zahnrad
- 35: Zahnrad
- 36: Schalthebel

## Patentansprüche

1. Verfahren zur Munitionszuführung bei Revolverkanonen, wobei ein erstes Förderglied (**10**) von einem externen Magazin (**1**) Patronen (**5**) übernimmt und auf ein zweites Förderglied (**12**) transportiert, welches die Patronen (**5**) einem mit einer Trommel (**6**) der Revolverkanone fest verbundenem Ladestern (**14**) übergibt, bei dessen Drehung die Patronen (**5**) in Patronenlager der Trommel (**6**) eingeschoben werden, und wobei die beim Schiessbetrieb durch Explosionsdruck erzeugte Drehung der Trommel (**6**) über eine Kupplung (**30**) auf das erste und zweite Förderglied (**10, 12**) übertragen wird,
**dadurch gekennzeichnet**, dass
- bei Überschreiten einer bestimmten Temperatur der Trommel (**6**) und vor Beendigung eines Feuerstosses die Kupplung (**30**) in eine zweite Stellung geschaltet wird, so dass das erste und zweite Förderglied (**10, 12**) vom Ladestern (**14**) abgekoppelt wird und diesem keine Patronen (**5**) übergeben werden,
- die in der Trommel (**6**) befindlichen Patronen (**5**) verschossen werden, worauf die Trommel (**6**) stillsteht,
- bei Unterschreiten der bestimmten Temperatur der Trommel (**6**) und/oder bei Einleitung eines neuen Feuerstosses die Kupplung (**30**) in eine erste Stellung geschaltet wird, so dass das erste und zweite Förderglied (**10, 12**) wieder am Ladestern (**14**) angekoppelt wird, und
- danach die Trommel (**6**) sowie das erste und zweite Förderglied (**10, 12**) durch eine separate Durchladevorrichtung wieder in Drehung versetzt werden, wobei die Trommel (**6**) geladen und die separate Durchladevorrichtung wieder abgeschaltet wird, wenn die erste Patrone (**5**) eine Zündposition (**16**) erreicht hat.

2. Verfahren zur Munitionszuführung bei Revolverkanonen, wobei ein erstes Förderglied (**10**) von einem externen Magazin (**1**) Patronen (**5**) übernimmt und auf ein zweites Förderglied (**12**) transportiert, welches die Patronen (**5**) einem mit einer Trommel (**6**) der Revolverkanone fest verbundenen Ladestern (**14**) übergibt, bei dessen Drehung die Patronen (**5**) in Patronenlager der Trommel (**6**) eingeschoben werden, und wobei die beim Schiessbetrieb durch Explosionsdruck erzeugte Drehung der Trommel (**6**) über eine Kupplung (**30**) auf das erste und zweite Förderglied (**10, 12**) übertragen wird,
**dadurch gekennzeichnet**, dass
- bei Überschreiten einer bestimmten Temperatur der Trommel (**6**) und vor Abschluss eines Feuerstosses eine Weiche (**20**) gestellt wird, so dass im externen Magazin (1) befindliche Patronen (**5**) am ersten Förderglied (**10**) vorbei transportiert werden,
- die auf dem ersten und zweiten Förderglied (**10, 12**) sowie in der Trommel (**6**) befindlichen Patronen (**5**) verschossen werden, worauf die Trommel (**6**) stillsteht,
- danach die Kupplung (**30**) in eine zweite Stellung geschaltet wird, so dass die Trommel (**6**) vom ersten und zweiten Förderglied (**10, 12**) abgekoppelt wird,
- die am ersten Förderglied (**10**) vorbei transportierten Patronen (**5**) des externen Magazins (**1**) wieder zurückgefördert werden,
- bei Unterschreiten der bestimmten Temperatur der Trommel (**6**) bzw. bei Einleitung eines neuen Feuerstosses die Weiche (**20**) wieder zurückgestellt wird und Patronen (**5**) auf das erste und zweite Förderglied (**10, 12**) transportiert werden, und
- danach die Trommel (**6**) sowie das erste und zweite Förderglied (**10, 12**) bei wieder in die erste Stellung geschalteter Kupplung (**30**)durch eine separate Durchladevorrichtung wieder in Drehung versetzt werden, wobei die Trommel (**6**) geladen und die separate Durchladevorrichtung wieder abgeschaltet wird, wenn die erste Patrone (**5**) eine Zündposition (**16**) erreicht hat.

3. Vorrichtung zur Durchführung des Verfahrens nach Anspruch **1**, mit einem externen Magazin (**1**) und einem ersten und zweiten Förderglied (**10, 12**) für die Übernahme von Patronen (**5**) aus dem externen Magazin (**1**), sowie mit einem Ladestern (**14**), der fest mit einer Trommel (**6**) der Revolverkanone verbunden ist und der die Patronen (**5**) vom zweiten Förderglied (**12**) übernimmt, und mit einer Kupplung (**30**), die zwischen dem Ladestern (**14**) und dem ersten und zweiten Förderglied (**10, 12**) angeordnet und mittels eines Schalthebels (**36**) betätigbar ist,
**dadurch gekennzeichnet**,
- dass ein Temperaturfühler zur Messung der Trommeltemperatur vorgesehen ist, der über einen Verstärker mit einem auf den Schalthebel (**36**) wirkenden Stellglied verbunden ist.

4. Vorrichtung zur Durchführung des Verfahrens nach Anspruch **2**, mit einem ersten und zweiten Förderglied (**10, 12**) für die Übernahme von Patronen (**5**) aus dem externen Magazin (**1**), sowie mit einem Ladestern (**14**), der fest mit einer Trommel (**6**) der Revolverkanone verbunden ist und der die Patronen (**5**) vom zweiten Förderglied (**12**) übernimmt, und mit einer Kupplung (**30**), die zwischen dem Ladestern (**14**) und dem ersten und zweiten Förderglied (**10, 12**) angeordnet und mittels eines Schalthebels (**36**) betätigbar ist,
**dadurch gekennzeichnet**,
- dass ein Temperaturfühler zur Messung der Trommeltemperatur vorgesehen ist, der über einen Verstärker mit einem auf Umlenksegmente (**21, 22**) einer Weiche (**20**) wirkenden Stellglied verbunden ist, wobei die Weiche (**20**) zwischen Umlenkrädern (**8**) des externen Magazins (**1**) und dem ersten Förderglied (**10**) angeordnet ist.
